# EUROPÄISCHE PATENTSCHRIFT

(11) **EP 0 068 120 B1**
(45) Veröffentlichungstag und Bekanntmachung des Hinweises auf die Patenterteilung: **29.01.1986**
(21) Anmeldenummer: 82104061.5
(22) Anmeldetag: 11.05.1982
(51) Int. Cl.: D01H 1/18, D01H 13/04

(54) **Aufsteckung für eine Spinnmaschine**
Creel for a spinning machine
Râtelier pour machine de filature

(30) Priorität: 24.06.1981 CH 4167/81
(43) Veröffentlichungstag der Anmeldung: 05.01.1983
(73) Patentinhaber: MASCHINENFABRIK RIETER AG, CH-8406 Winterthur (CH)
(72) Erfinder: Schenkel, Eduard, CH-8472 Seuzach (CH)

## Beschreibung

Die vorliegende Erfindung bezieht sich auf eine Aufsteckung für eine Spinnmaschine, bei welcher in der Längsrichtung der Maschine mindestens zwei parallel zu dieser verlaufende Reihen von für seitliches Abrollen der Lunte rotierbar aufgehängten Luntenspulen nebeneinander aufgereiht sind, eine parallele Reihe von Streckwerken vorgesehen ist und eine zu dieser parallele Reihe von stabförmig geformten Haltern, deren Achsen parallel zu den Spulenachsen verlaufen, angeordnet ist, welche Halter sich hinter der vorderen Spulenreihe befinden und mit ihrem einen Ende fest montiert sind und an ihrem anderen Ende eine Führung für die Lunten aufweisen.

Es ist in der Praxis bekannt, bei Ringspinnmaschinen die von den Luntenspulen zu den Streckwerken verlaufenden Lunten über in der Längsrichtung der Spinnmaschine angeordnete Luntenumlenkstangen zu führen. Bei Aufsteckung mit zwei oder mehr hintereinander angeordneten Reihen von Luntenspulen wurden diese Umlenkstangen ursprünglich zwischen der vordersten und der zweitvordersten Spulenreihe angebracht. Dies hat aber den Nachteil, dass das Auswechseln der Spulen der hinteren Reihen nur mühsam ausgeführt werden kann, da die auszuwechselnden Spulen, um weggenommen oder an ihre Aufhängung herangebracht werden zu können, in eine horizontale Lage gebracht und in dieser horizontalen Lage unter der Umlenkstange durchgeführt werden müssen. Zum Aufstecken der Spule am sogenannten Casablanca-Zapfen muss diese hinter der Umlenkstange wieder in ihre vertikale Lage zurückgedreht werden. Die höhenmässige Lage der Umlenkstange ist mehr oder weniger vorgegeben, weil vermieden werden muss, dass wegen zu hoher oder zu tiefer Position derselben die sich von den Spulen abwikkelnde Lunte der Gefahr von Beschädigungen ausgesetzt ist. Die Anpassung der höhenmässigen Positionierung kann deshalb nur sehr begrenzt zur Verbesserung dieser Verhältnisse herangezogen werden.

Die Weiterentwicklung hat zu Maschinen geführt, bei denen die Luntenumlenkstangen sich hinter der hintersten Spulenreihe befinden. Damit sind sie beim Spulenwechseln nicht mehr im Weg. Die Lunte wird bei diesen Maschinen von den Spulen nach hinten, um die Stange herum und von dieser nach unten und vorn zu den Streckwerken geleitet. Dabei erhält man einesteils einen relativ grossen Umschlingungswinkel an der Stange und damit einen relativ grossen Reibungswiderstand, wodurch die Gefahr des Zerreissens oder einer anderweitigen Beschädigung der Lunte geschaffen wird. Ein weiterer Nachteil besteht auch darin, dass das Einziehen der Lunte um die weit nach hinten plazierte Stange, insbesondere für klein gewachsenes Arbeitspersonal, äusserst beschwerlich ist. Schliesslich muss sich bei dieser Ausgestaltung die von den vorderen Spulen ablaufende Lunte zwischen den hinteren Spulen hindurchbewegen. Solange die letzteren eine volle Wicklung tragen, besteht eine gewisse Gefahr, dass die sich zwischen den Spulen durchbewegende Lunte hängenbleibt.

Weiter ist aus der FR-A 2 083 501 eine Aufstekkung für eine Spinnmaschine nach dem Oberbegriff der vorliegenden Erfindung bekannt, bei welcher sich eine parallele Reihe von stabförmigen Haltern hinter der vorderen Spulenreihe befindet, wobei die Halter mit ihrem einen Ende fest montiert sind und an ihrem anderen Ende eine Führung für die Lunten aufweisen.

Diese Anordnung mit nur einer Luntenführung pro Halter hat den Nachteil, dass sie viel Platz in der Aufsteckung benötigt, Platz, den man normalerweise lohnender mit Luntenmaterial füllen möchte. Im Sinne einer wirtschaftlichen Arbeitsweise der Spinnmaschine ist es nämlich vorteilhaft, mit den grösstmöglichen Luntenpackungen zu arbeiten, d.h. solchen, bei welchen sich die vollen Spulen in der Aufsteckung fast berühren. Deshalb ist die Lösung mit einer einzigen Führung pro Halter, bei welcher zwischen den Spulen eine beträchtliche freie Distanz bleiben muss, ungünstig.

Diese Nachteile sollen gemäss der vorliegenden Erfindung vermieden werden. Diese ist dadurch gekennzeichnet, dass die Reihen von Luntenspulen beidseitig der in Längsrichtung der Maschine verlaufenden Mittelebene der Maschine angeordnet sind, dass auf jeder Seite der Mittelebene eine Reihe von Haltern vorgesehen ist, dass ein Halter jeweils mindestens zwei hintereinanderliegenden Luntenspulen zugeordnet ist und dass jeder Halter mindestens zwei Führungen für die von den hintereinanderliegenden Luntenspulen ablaufenden Lunten aufweist, welche Lunten unmittelbar von den Luntenspulen über die Führungen zu den Streckwerken verlaufen.

Die Erfindung sei im folgenden anhand von Ausführungsbeispielen und der Zeichnung näher erläutert. In der letzteren ist:
Fig. 1 eine schematische Darstellung einer Aufsteckung an einer Spinnmaschine von oben gesehen,
Fig. 2 eine der Fig. 1 gleichartige Darstellung mit einer von Fig. 1 verschiedenen Anordnung der Spulen und Halter,
Fig. 3 eine perspektivische Ansicht eines Halters,
Fig. 4 eine perspektivische Ansicht eines Führungselementes und
Fig. 5 eine Ansicht einer weiteren Ausführungsform eines Halters.

Fig. 1 zeigt eine vordere Spulenreihe mit den Spulen 11 und eine zweite Spulenreihe mit den Spulen 12, auf denen Faserlunten 13, 14 aufgewickelt sind. Die beiden Spulenreihen befinden sich auf der einen Seite einer Mittelebene 15, welche senkrecht zur Zeichnungsebene steht, in der Längsrichtung der Maschine verläuft und die Aufsteckung in zwei gleiche Hälften halbiert. Es ist somit nur eine dieser Hälften gezeichnet. Die Reihen erstrecken sich parallel zur Mittelebene 15 in beiden Richtungen weiter, als dies in der Figur gezeichnet ist. Die Lunten 13, 14 verlaufen von den Spulen 11, 12 über von Haltern getragene Führungselemente 16 zu je einem Streckwerk 17. Anschliessend erfolgt zwischen den Streckwerken 17 und nicht gezeichneten, rotierenden Spindeln das Spinnen von Fäden.

Die Luntenspulen 11, 12 hängen in bekannter Weise an Casablanca-Zapfen und sind um ihre Längsachsen 18 frei drehbar. Die Entnahme der Lunte 13 und 14 von den Spulen 11 und 12 erfolgt unter Rotation der Spulen um ihre senkrecht zur Zeichnungsebene stehenden Längsachsen 18. Die Casablanca-Zapfen ihrerseits sind von Spulenträgerschienen getragen. Die letzteren sind in der Zeichnung nicht gezeigt, da es sich hierbei um eine allgemein bekannte Einrichtung handelt.

Der in Fig. 3 gezeigte Halter 20 umfasst zwei Stangenstücke 21, 22, welche je einen mit einem Schraubengewinde versehenen Endteil 23 bzw. 24 aufweisen. Eine vorgespannte Schraubenfeder 25 ist mit den Endteilen 23, 24 festgemacht. Am unteren Ende des Stangenstücks 22 ist das Führungselement 16 befestigt. Das letztere weist zwei Führungen 27, 28 für Lunten auf. Die Halter 20 sind an dem in Fig. 3 obersten Ende des Stangenstücks 21 am Spinnmaschinengestell, z.B. an einer Tragschiene, befestigt und erstrecken sich im gezeigten Beispiel von der Befestigungsstelle nach unten.

Von jeder der Spulen 11 wird unter Rotation derselben die Lunte 13 abgezogen und über eine Führung 27 eines Führungselementes 16 zu einem Streckwerk 17 geführt. Entsprechend wird von jeder Spule 12 unter Rotation derselben die Lunte 14 abgezogen und über eine Führung 28 eines Führungselementes 16 zu einem Streckwerk 17 geführt.

Werden die in bezug auf die in der Richtung senkrecht zur Mittelebene 15 hintereinanderliegenden Spulen 11, 12 als eine Spulengruppe betrachtet, so ist je ein Führungselement 16 bzw. ein Halter 20 zwischen zwei benachbarten Spulengruppen und zwischen der vorderen Spulenreihe mit den Spulen 11 und der zweiten Spulenreihe mit den Spulen 12 angeordnet. Die Lunte 13 einer Spule 11 und die Lunte 14 einer Spule 12 verlaufen über die Führungen 27 bzw. 28 eines Führungselementes 16 bzw. eines Halters 20, wobei die Spulen 11 und 12 zu Gruppen gehören, welche dem betreffenden Halter 20 benachbart sind.

Falls bei einer Spule 11 oder 12 die Lunte 13 bzw. 14 aufgebraucht ist, so muss sie durch eine volle Spule 11 bzw. 12 ersetzt werden. Bei den Spulen 11 ist dies ein einfacher Vorgang. Die leeren Spulen werden von ihrer Halterung am Rotationslager gelöst, entfernt, und anschliessend wird eine volle Spule in die Halterung aufgesteckt.

Um eine Spule 12 der zweiten Spulenreihe auszuwechseln, muss die vor ihr positionierte Spule 11 (derselben Spulengruppe) zuerst entfernt werden. Darauf wird unter Durchgreifen durch die so entstandene Gasse die leere Spule 12 von ihrer Halterung freigemacht, durch die Gasse zwischen zwei vorderen Spulen 11 herausgeholt und eine volle Spule 12 wieder durch die Gasse durchgeführt und an der Halterung aufgehängt. Es ist ersichtlich, dass dies leichter durchführbar ist, als wenn eine horizontale Luntenumlenkstange vorhanden wäre, welche sich parallel zur Mittelebene 15 an den Orten der Führungselemente 16 erstrecken würde. Die sich in der Mitte zwischen den ihnen benachbarten Spulengruppen befindlichen Halter 20 erlauben das Durchbewegen der neu einzusetzenden Spule zwischen benachbarten Haltern 20, während sich diese Spulen in ihrer senkrechten Position befinden. Es empfiehlt sich dabei insbesondere, wie in Fig. 3 gezeigt ist, ein als flacher Körper ausgebildetes Führungselement 16 vorzusehen, in welchem die Führungen 27, 28 durch Ausnehmungen gebildet sind und welches zur Mittelebene 15 senkrecht steht. Auf diese Weise sind in die zwischen den Spulengruppen beim Spulenwechseln vorhandene Gasse hineinragende Teile praktisch vermieden.

Falls sich unter gegebenen Umständen die Halter 20 beim Auswechseln der Spulen 12 trotzdem als hinderlich erweisen, empfiehlt es sich, diese ausweichbar auszuführen. Eine solche Ausführungsform ist in Fig. 3 gezeigt. Der in dieser Figur gezeigte Halter 20 ist an der sich zwischen den Endteilen 23, 24 befindlichen Partie mit einem biegsamen Organ, in diesem Beispiel mit einer Feder 25, versehen. Beim Aufstecken oder Wegnehmen einer Spule 12 kann daher die Stange 22 unter Verbiegen der Feder 25 seitlich in beliebigen Richtungen von Hand weggedrückt werden, so dass sie beim Spulenauswechseln praktisch nicht mehr hinderlich sein kann. Da die Feder 25 vorgespannt ist, bewegt sich das Stangenstück 22 nach dem Loslassen desselben von selbst wieder in seine Ausgangs- oder Arbeitslage zurück.

Es ist ohne weiteres ersichtlich, dass das Einziehen der Lunte 13, 14 durch die Führungen 27, 28 müheloser durchgeführt werden kann, als wenn die Lunte um eine Luntenumlenkstange herumgelegt werden muss, wenn sich diese am Ort der Mittelebene 15 befindet. Ein besonders müheloses Einfädeln wird mit Führungen erhalten, welche, wie in Fig. 3 gezeigt, U-förmig sind. Dabei ist zu berücksichtigen, dass die Spulen sich in einer merklichen Höhe befinden und dass der Spulenraum nach hinten tief sein kann. Schliesslich erhält man mit z.B. den gezeigten Führungen 27, 28 ein im Vergleich mit einer Umlenkung um eine Stange sauberes Führen der Lunten, weil die letzteren zwangsweise voneinander getrennt gehalten werden.

Im Ausführungsbeispiel der Fig. 2 sind eine vordere Reihe von mit Lunte bewickelten Spulen 31 und eine zweite Reihe von mit Lunte bewickelten Spulen 32 vorhanden; eine dritte Reihe von Luntenspulen 33 befindet sich in der Mitte der Maschine, d.h. am Ort der Mittelebene 15. Von jeder der zu einer Spulengruppe gehörenden Spulen 31 und 32 verläuft eine Lunte 34 bzw. 35 zu einem Führungselement 37 und von diesem zu einem Streckwerk 38. Von den Spulen 33 gelangt von jeder zweiten Spule eine Lunte 36 zu einem Führungselement 37 und einem Streckwerk 38. Von den anderen Spulen 33 wird das Luntenband auf die gemäss Fig. 2 linke Hälfte der Spinnmaschine geführt. Auf dieser Hälfte ist die Aufstekkung der gezeigten Aufsteckung analog. Zu jedem zweiten Führungselement 37 verlaufen somit je drei Lunten und zu den dazwischenliegenden Führungselementen 37 je zwei Lunten.

Eine Ausführungsform eines drei Führungen 41, 42, 43 aufweisenden Führungselementes 37 ist in Fig. 4 gezeigt. Dieses kann zu einem Halter gehören, welcher dem in Fig. 3 gezeigten Halter 20, mit Ausnahme des Führungselementes 16, gleich ist. Sowohl das Führungselement 16 als auch das Element 37 gewährleisten eine saubere Trennung und dank der U-förmigen Führungen ein leichtes Einfädeln der Lunten. Die Führungen 41, 42, 43 sind in gleichen Winkelabständen voneinander um das ein Zentrum bildende Stangenstück 32 herum verteilt.

Gemäss dem Ausführungsbeispiel der Fig. 2 müssen bei einer Spulenauswechslung der Spulen 33 diese durch eine von je zwei Spulen 31, 32 zweier Spulengruppen gebildeten Gasse gebracht werden. Diese Gassen sind daher länger als die im Beispiel der Fig. 1 vorkommenden. Damit stellt das Auswechseln der Spulen einen vergleichsweise mühsameren Vorgang dar, so dass das erfindungsgemässe Vorsehen von Haltern hier für das Auswechseln der Spulen 33 besonders nützlich ist. Insbesondere, wenn die Halter ausweichbar ausgebildet sind und von Hand zur Seite wegbewegt werden können, ergibt sich für das Spulenauswechseln eine ganz wesentliche Erleichterung. Im in Fig. 2 gezeigten Beispiel befinden sich die Halter bzw. Führungselemente zwischen der zweiten Reihe mit den Spulen 32 und der in der Mitte der Maschine verlaufenden dritten Reihe der Spulen 33. Dies bedingt, dass man die Spulen der vordersten und der zweitvordersten Reihe auswechseln kann, ohne dass man an den Haltern vorbeimuss. Diese sind nur beim Auswechseln der Spulen 33 zu beachten. Auch wenn in diesem Beispiel sich die Führungselemente 37 bereits relativ weit hinten befinden, erfolgt das Einfädeln der Lunte in die Führungselemente 37 mühelos, weil anstelle eines Umlegens bzw. Umführens der Lunte um eine Stange, gemäss der Erfindung nur ein Einlegen in eine Führung, z.B. bei Verwendung der in der Zeichnung gezeigten U-förmigen Führungen, nur ein Einlegen von oben her in eine Ausnehmung notwendig ist.

Der in Fig. 5 gezeigte Halter 50 weist zwei Stangenstücke 51 und 52 auf. Das Stangenstück 52 trägt an seinem unteren Ende ein Führungselement 55 mit Führungen 53, 54, deren Form zu einem gewissen Grade ösenartig ist. Das Stangenstück 51 ist mit einem Drehgelenk 56 fest verbunden, während das Stangenstück 52 am Drehgelenk 56 schwenkbar befestigt ist. Das Gelenk 56 umfasst zwei gegeneinander vorgespannte Scheiben, zwischen denen sich das Stangenstück 52 befindet. Durch entsprechende Furchen auf den einander zugekehrten Seiten der Scheiben sind zwei stabile Winkelpositionen der Stangenstücke 51, 52 zueinander festgelegt. Die eine dieser Positionen ist die gezeichnete, gestreckte Anordnung der Stangenstücke 51, 52. Die andere Position ist durch das Stangenstück 51 und durch die mittels strichlinierten Linien angegebene, weitere Position des Stangenstücks 52 gegeben. Das obere Stangenstück 51 wird an einem Maschinenteil festgemacht.

Das untere Stangenstück 52 wird vor dem Auswechseln einer Spule in die strichliniert gezeichnete Lage zur Seite geklappt, so dass es während des Auswechselns die benötigte Gasse vollständig freigibt. Nach dem Auswechseln wird das Stangenstück 52 wieder in seine senkrechte, die Arbeitsstellung bildende Lage zurückgeklappt.

Unter nochmaliger Bezugnahme auf Fig. 3 sei noch erwähnt, dass im gezeigten Beispiel die Steighöhen der Gewinde der Endteile 23, 24 und die Steighöhe der Feder 25 gleich sind. Unter diesen Umständen können die Teile 23, 24 mit der Feder 25 verschraubt werden. Wenn sie einmal verschraubt sind, sitzen sie sehr fest, denn bei einer Drehung im Sinne des Lösens dieser Schraubverbindung wird die Feder in der Umfangsrichtung, d.h. in der Richtung ihrer Windungen angezogen, so dass sie sich festklemmt. Sie ist somit selbstklemmend. Es sind deshalb keine zusätzlichen Massnahmen, wie z.B. zusätzliche Schrauben zur gegenseitigen Befestigung der Teile 23, 24, 25, nötig. Eine Stahlfeder stellt ein sehr haltbares, elastisches Glied dar. Wegen des bei textilen Vorgängen unvermeidbaren Faserflugs empfiehlt es sich, die Feder mit einem weichen Schutzmantel 29 zu umhüllen. Dasselbe gilt natürlich auch für das in Fig. 5 gezeigte Drehgelenk 56.

Das die Stangenstücke 21, 22 kuppelnde, elastische Organ kann auch aus Gummi bestehen, welcher bei schlauchartiger Ausbildung über die Endteile 23, 24 gestülpt oder als Vollzylinder in den Endteilen 23, 24 vorhandenen Bohrungen festgemacht ist.

Gemäss Fig. 5 bildet die strichliniert gezeichnete, weggeknickte Lage des Stangenstücks 52 einen stumpfen Winkel mit dem Stangenstück 51. Es kann in einer weiteren Ausführungsform statt des stumpfen Winkels oder zusätzlich zum stumpfen Winkel für die ausgeklinkte Position ein rechter Winkel vorgesehen sein.

Im weiteren kann die Zahl der an einem Halter vorhandenen Führungen beliebig, den Anforderungen entsprechend, gewählt werden.

Ein möglichst vollständiges Wegbewegen der Halter 20 und 50 wird erhalten, wenn in den Ausführungsformen der Fig. 3 und 5 die mit der Maschine festen Stangenstücke 21, 51 möglichst kurz sind. In den meisten Fällen werden die Stangenstücke 21, 51 merklich kürzer sein als die Stangenstücke 22 bzw. 52.

In den Beispielen wurde angenommen, dass die Halter 20, 50 an einer dafür vorgesehenen Trägerschiene befestigt seien. Es sind aber auch erfindungsgemässe Ausgestaltungen möglich, bei denen die Halter an einer Spulenträgerschiene befestigt sind, wobei das festgemachte Stangenstück abgewinkelt ist, oder bei geradliniger Ausbildung des Halters dieser in seiner Arbeitsstellung schräg positioniert ist.

## Patentansprüche

1. Aufsteckung für eine Spinnmaschine, bei welcher in der Längsrichtung der Maschine mindestens zwei parallel zu dieser verlaufende Reihen von für seitliches Abrollen der Lunte rotierbar aufgehängten Luntenspulen (11, 12; 31, 32, 33) nebeneinander aufgereiht sind, eine parallele Reihe von Streckwerken (17; 38) vorgesehen ist und eine zu dieser parallele Reihe von stabförmig geformten Haltern (20; 50), deren Achsen parallel zu den Spulenachsen verlaufen, angeordnet ist, welche Halter (20; 50) sich hinter der vorderen Spulenreihe befinden und mit ihrem einen Ende fest montiert sind und an ihrem anderen Ende ein Führungselement (16; 37; 55) für die Lunten aufweisen, dadurch gekennzeichnet, dass die Reihen von Luntenspulen (11, 12; 31, 32, 33) beidseitig der in Längsrichtung der Maschine verlaufenden Mittelebene (15) der Maschine angeordnet sind, dass auf jeder Seite der Mittelebene (15) eine Reihe von Haltern (20; 50) vorgesehen ist, dass ein Halter (20; 50) jeweils mindestens zwei hintereinanderliegenden Luntenspulen zugeordnet ist und dass jeder Halter (20; 50) mindestens zwei Führungen (27, 28; 41, 42, 43; 53, 54) für die von den hintereinanderliegenden Luntenspulen ablaufenden Lunten (13, 14; 34, 35, 36) aufweist, welche Lunten (13, 14; 34, 35, 36) unmittelbar von den Luntenspulen (11, 12; 31, 32, 33) über die Führungen (27, 28; 41, 42, 43; 53, 54) zu den Streckwerken (17; 38) verlaufen.

2. Aufsteckung nach Anspruch 1, dadurch gekennzeichnet, dass auf jeder Seite der Mittelebene (15) mindestens eine vordere und eine zweite Spulenreihe (11, 12) vorgesehen sind und die Halter (20) zwischen den Gruppen, welche die in zur Mittelebene (15) senkrechten Richtung hintereinander liegenden Spulen (11, 12) der Reihen umfassen, angeordnet sind.

3. Aufsteckung nach Anspruch 2, dadurch gekennzeichnet, dass die Halter sich zwischen der vorderen und der zweiten Spulenreihe befinden (Fig. 1), dass jeder Halter (20) zwei Führungen (27, 28) aufweist und die Lunte (13) von einer Spule (11) der vorderen Spulenreihe einer dem Halter (20) benachbarten Gruppe über die eine Führung (27) und die Lunte (14) der Spule (12) der zweiten Spulenreihe der anderen dem Halter (20) benachbarten Gruppe über die andere Führung (28) verläuft.

4. Aufsteckung nach Anspruch 2, dadurch gekennzeichnet, dass am Ort der Mittelebene (15) eine dritte Spulenreihe vorhanden ist, dass die Halter (Fig. 4) zwischen der zweiten und der dritten Spulenreihe angeordnet sind, dass die Lunten (34, 35) der Spulen (31, 32) der vorderen und zweiten Spulenreihe einer einem Halter benachbarten Gruppe über die Führungen (41, 42) dieses Halters verlaufen, und dass bei jedem zweiten Halter die Lunte (36) der Spule (33) der dritten Spulenreihe der anderen dem Halter benachbarten Gruppe durch eine dritte Führung dieses Halters verläuft.

5. Aufsteckung nach Anspruch 1, dadurch gekennzeichnet, dass die Halter (20, 50) von einer Spulenträgerschiene getragen sind.

6. Aufsteckung nach Anspruch 1, dadurch gekennzeichnet, dass jeder der Halter (20, 50) zwei Stangenstücke umfasst, welche durch ein bewegliches Organ (25, 56) miteinander verbunden sind und das eine Stangenstück (21, 51) mit seinem einen Ende fest montiert ist und das andere Stangenstück (22, 52) mittels des Organs aus seiner Arbeitsposition ausweichbar und wieder in diese zurück bewegbar ist.

7. Aufsteckung nach Anspruch 6, dadurch gekennzeichnet, dass das Organ (25) einen aus elastischem Material bestehenden Körper umfasst, welcher mit einem Endteil (23, 24) je eines der Stangenstücke (21, 22) verbunden ist.

8. Aufsteckung nach Anspruch 7, dadurch gekennzeichnet, dass der Körper durch eine vorgespannte Schraubenfeder (25) gebildet ist.

9. Aufsteckung nach Anspruch 8, dadurch gekennzeichnet, dass die gegeneinander gerichteten Endteile (23, 24) der Stangenstücke (21, 22) mit je einem Gewinde versehen sind und die Gewinde mit der Schraubenfeder (25) verschraubt sind, dass die Steighöhe der Gewinde und der Windungen der Schraubenfeder (25) gleich gross sind und dass die Schraubenfeder (25) mit einem Schutzmantel (29) umhüllt ist.

10. Aufsteckung nach Anspruch 6, dadurch gekennzeichnet, dass das Organ ein Drehgelenk (56) umfasst, welches mindestens zwei stabile Winkelpositionen der Stangenstücke (51, 52) zueinander aufweist.

11. Aufsteckung nach Anspruch 6, dadurch gekennzeichnet, dass das fest montierte Stangenstück (21,51) kürzer ist als das vom Organ (25, 56) getragene Stangenstück (22, 52).

12. Aufsteckung nach Anspruch 1, dadurch gekennzeichnet, dass die Führungen (27, 28, 53, 54) durch in einem zur Mittelebene (15) senkrecht stehenden, flachen Körper (16, 55) vorhandene Ausnehmungen gebildet sind.

13. Aufsteckung nach Anspruch 1, dadurch gekennzeichnet, dass die Führungen (27, 28, 41, 42, 43) durch im flachen Körper vorhandene U-förmige Einschnitte gebildet sind.

14. Aufsteckung nach Anspruch 1, dadurch gekennzeichnet, dass die Führungen (41, 42, 43) in gleichen Winkelabständen voneinander um ein Zentrum (22) herum verteilt sind.

## Claims

1. Creel for a spinning machine, in which at least two rows of roving bobbins (11, 12; 31, 32, 33) are arranged adjacent each other and extending parallel to the length of the machine, the bobbins being rotatably suspended for sideways unwinding of the roving, a parallel row of drafting mechanisms (17, 38) is provided and a row of rod- like holders (20; 50) is arranged parallel to the row of drafting mechanisms, the axes of the holders extending parallel to those of the bobbins, the holders (20; 50) being located behind the front row of bobbins, being each fixedly mounted at one end thereof and each having at the other end thereof a guide element (16; 37; 55) for the rovings, characterised in that the rows of roving bobbins (11, 12; 31, 32, 33) are arranged on both sides of the central plane (15) of the machine extending in the longitudinal direction thereof, in that on each side of the central plane (15) a row of holders (20; 50) is provided, in that each holder (20; 50) is associated with at least two successive roving bobbins and in that each holder (20; 50) has at least two guides (27, 28; 41, 42, 43; 53, 54) for the rovings (13, 14; 34, 35, 36) running off the successive bobbins, which rovings (13, 14; 34, 35, 36) run directly from the bobbins (11, 12; 31, 32, 33) via the guides (27, 28; 41, 42, 43; 53, 54) to the drafting mechanisms (17; 28).

2. Creel according to claim 1, characterised in that on each side of the central plane (15) at least one front and one second row (11, 12) of bobbins is provided and the holders (20) are arranged between the groups, which comprise the bobbins (11, 12) lying behind each other in the rows considered in the direction perpendicular to the central plane (15).

3. Creel according to claim 2, characterised in that the holders are located between the front and second rows (Fig. 1), in that each holder (20) has two guides (27,28) and the roving (13) from a bobbin (11) of the front row of bobbins in a group adjacent the holder (20) extends via the one guide (27) and the roving (14) of the bobbin (12) of the second row of bobbins in the other group adjacent the holder (20) extends via the other guide (28).

4. Creel according to claim 2, characterised in that a third row of bobbins is provided at the location of the central plane (15), in that the holders (Fig. 4) are arranged between the second and the third row of bobbins, in that the rovings (34,35) of the bobbins (31, 32) of the front and second rows in a group adjacent a holder extend via the guides (41, 42) of this holder, and in that in every second holder the roving (36) of the bobbin (33) of the third row of the other group adjacent the holder extends through a third guide of this holder.

5. Creel according to claim 1, characterised in that the holder (20, 50) is supported by a bobbin support rail.

6. Creel according to claim 1, characterised in that each holder (20, 50) comprises two rod portions which are connected to each other by a movable member (25, 56) and the one rod portion (21, 51) is fixedly secured at its one end and by means of the member the other rod portion (22, 52) is movable out of its operating position and back into that position.

7. Creel according to claim 6, characterised in that the member (25) comprises a body of elastic material connected to end parts (23, 24) of respective rod portions (21,22).

8. Creel according to claim 7, characterised in that the body is provided by a pre-tensioned helical spring (25).

9. Creel according to claim 8, characterised in that the facing end parts (23, 24) of the rod portions (21, 22) are each provided with a thread which is screwed together with the helical spring (25), in that the pitch of the thread and of the turns of the spring (25) are equal, and in that the spring (25) is enclosed in a protective sheath (29).

10. Creel according to claim 6, characterised in that the member comprises a pivot joint (56) which has at least two stable angular positions of the rod portions (51, 52) relative to each other.

11. Creel according to claim 6, characterised in that the fixedly mounted rod portion (21, 51) is shorter than the rod portion (22, 52) supported by the member (25, 26).

12. Creel according to claim 1, characterised in that the guides (27, 28, 53, 54) are formed by recesses provided in a flat body (16, 55) arranged at right angles to the central plane (15).

13. Creel according to claim 1, characterised in that the guides (27, 28, 41, 42, 43) are formed by U-shaped cut-outs in the flat body.

14. Creel according to claim 1, characterised in that the guides (41,42,43) are distributed equiangularly relative to each other around a centre (22).

## Revendications

1. Râtelier pour une machine à filer, dans lequel, dans le sens longitudinal de la machine et s'étendant d'une manière parallèle à celle-ci, au moins deux rangées de bobines de mèche (11,12; 31,32,33) sont disposées l'une à côté de l'autre et suspendues d'une manière rotative pour une extraction latérale de la mèche, une rangée de trains d'étirage parallèle (17; 38) est prévue, et une rangée de supports sous forme de barreaux (20; 50) est disposée parallèlement à celle-ci, dont les axes des barreaux s'étendent parallèlement aux axes des bobines, supports (20; 50) qui se trouvent derrière la rangée de bobines de devant, et qui sont montés fixes par une de leurs extrémités et possèdent à leurs autres extrémités un élément de guidage (16; 37; 55) pour les mèches, caractérisé par le fait que les rangées de bobines de mèche (11, 12; 31, 32, 33) sont disposées des deux côtés du plan médian (15) de la machine, s'étendant dans le sens longitudinal de la machine, qu'une rangée de supports (20; 50) est prévue de chaque côté du plan médian (15), qu'un support (20; 50) est adjoint au moins à chaque deux bobines de mèche disposées l'une derrière l'autre, et que chaque support (20; 50) possède au moins deux guidages (27, 28; 41, 42, 43; 53, 54) pour les mèches (13, 14; 34, 35, 36) se déroulant depuis les bobines de mèche disposées l'une derrière l'autre, mèches (13,14; 34, 35, 36) qui se dirigent immédiatement depuis les bobines de mèche (11, 12; 31, 32, 33) vers les trains d'étirage (17; 38) en passant au-dessus des guidages (27, 28; 41, 42, 43; 53, 54).

2. Râtelier selon revendication 1, caractérisé par le fait qu'au moins une rangée de bobines de devant et une deuxième rangée de bobines (11, 12) sont prévues de chaque côté du plan médian (15), et que les supports (20) sont disposés entre les groupes comprenant les bobines (11, 12) des rangées disposées les unes derrière les autres dans le sens perpendiculaire par rapport au plan médian (15).

3. Râtelier selon revendication 2, caractérisé par le fait que les supports se trouvent entre la rangée de bobines de devant et la deuxième rangée de bobines (fig. 1), que chaque support (20) possède deux guidages (27, 28), et la mèche (13) venant d'une bobine (11) de la rangée de bobines de devant se déplace au-dessus d'un guidage (27) du support (20) d'un groupe voisin et la mèche (14) de la bobine (12) de la deuxième rangée de bobines se déplace au-dessus de l'autre guidage (28) du support (20) du groupe voisin.

4. Râtelier selon revendication 2, caractérisé par le fait qu'il existe à l'endroit du plan médian (15) une troisième rangée de bobines, que les supports (fig. 4) sont disposés entre la deuxième et la troisième rangée de bobines, que les mèches (34, 35) des bobines (31, 32) des rangées de bobines de devant et deuxième se déplacent au-dessus des guidages (41, 42) d'un support du groupe voisin, et que, tous les deux supports, la mèche (36) de la bobine (33) de la troisième rangée de bobines se déplace à travers un troisième guidage de support, qui appartient à un autre groupe voisin.

5. Râtelier selon revendication 1, caractérisé par le fait que les supports (20; 50) sont portés par un rail porteur de bobines.

6. Râtelier selon revendication 1, caractérisé par le fait que chacun des porteurs (20; 50) comprend deux parties de barre, lesquelles sont reliées ensemble par un organe mobile (25; 56), et que l'une des parties de barre (21; 51) est montée fixe par l'une de ses extrémités, et que l'autre partie de barre (22; 52) peut être déportée de sa position de travail et à nouveau remise dans cette position à l'aide de l'organe.

7. Râtelier selon revendication 6, caractérisé par le fait que l'organe (25) comprend un corps constitué d'une matière élastique, corps qui est relié à chaque partie de barre (21, 22) par les extrémités (23, 24).

8. Râtelier selon revendication 7, caractérisé par le fait que le corps est formé par un ressort à boudin pré-tendu (25).

9. Râtelier selon revendication 8, caractérisé par le fait que les extrémités (23, 24) des parties de barre (21, 22), qui sont dirigées l'une contre l'autre, sont pourvues chacune d'un pas de vis, et que ces pas de vis sont vissés avec le ressort à boudin (25), que la grandeur du pas de vis des extrémités et la grandeur du pas de vis du ressort à boudin (25) sont égales, et que le ressort à boudin (25) est enrobé d'un manteau de protection (29).

10. Râtelier selon revendication 6, caractérisé par le fait que l'organe comprend une articulation rotative (56), laquelle possède au moins deux positions angulaires stables des parties de barre (51,52).

11. Râtelier selon revendication 6, caractérisé par le fait que la partie de barre montée fixe (21; 51) est plus courte que la partie de barre (22; 52) portée par l'organe (25; 56).

12. Râtelier selon revendication 1, caractérisé par le fait que les guidages (27, 28; 53, 54) sont formés par des évidements pratiqués dans un corps plat (16; 55) se tenant perpendiculaire au plan médian (15).

13. Râtelier selon revendication 1, caractérisé par le fait que les guidages (27, 28; 41,42,43) sont formés par des incisions prévues en forme de U dans un corps plat.

14. Râtelier selon revendication 1, caractérisé par le fait que les guidages (41,42,43) sont répartis à des distances angulaires égales entre elles autour d'un centre (22).
